# EUROPÄISCHE PATENTSCHRIFT

(11) **EP 0 237 791 B1**
(45) Veröffentlichungstag und Bekanntmachung des Hinweises auf die Patenterteilung: **03.01.1990**
(21) Anmeldenummer: 87102005.3
(22) Anmeldetag: 12.02.1987
(51) Int. Cl.: F27D 9/00, F27B 9/26, F27B 9/30

(54) **Verfahren und Vorrichtung zur Unterwagenkühlung von Ofenwagen in einem Tunnelofen**
Process and device for the cooling of the pit beneath the cars in a tunnel kiln
Procédé et dispositif pour le refroidissement de la partie inférieure des wagons dans un four tunnel

(30) Priorität: 13.02.1986 DE 3604501
(43) Veröffentlichungstag der Anmeldung: 23.09.1987
(73) Patentinhaber: Hans Lingl Anlagenbau und Verfahrenstechnik GmbH & Co. KG, D-89231 Neu-Ulm (DE)
(72) Erfinder: Lingl, Hans, D-7910 Neu-Ulm (DE)
(74) Vertreter: Körber, Wolfhart, Dr. rer.nat.

(56) Entgegenhaltungen:
- EP-A- 0 086 693
- DE-A- 3 021 907
- FR-A- 1 335 903
- FR-A- 2 447 002
- US-A- 1 867 318

## Beschreibung

Die Erfindung betrifft ein Verfahren zur Unterwagenkühlung von Ofenwagen in einem Tunnelofen nach dem Oberbegriff des Anspruchs 1. Die Erfindung betrifft ferner eine Vorrichtung zur Durchführung des Verfahrens mit einem durch die eng an den Tunnelseitenwänden laufenden Ofenwagen oberhalb der Ofenwagen gebildeten Brennkanal und einem unterhalb der Ofenwagen liegenden Unterwagenkanal sowie mit an den Ofenwagen angeordneten, in Richtung des Fundamentes des Ofens ragenden Schürzen.

Der durch die Ofenwagen, den Fundamentboden und die Seitenwände des Tunnelofens gebildete Unterwagenkanal muß gekühlt werden, um die die Sohle des Brennkanals bildenden Wagen durchströmende Wärme abzuführen, damit ein Überhitzen der Ofenwagen verhindet wird. Das Kühlen des Unterwagenkanals erfolgt in der Regel mit Luft, die von der Ausfahrtseite zur Einfahrtseite des Ofens hin durch den Unterwagenkanal gezogen wird. Der Brennnkanal des Tunnelofens wird in gleicher Richtung von Gasen durchspült, so daß in beiden Kanälen von der Ausfahrt- zur Einfahrtseite ein Druckgefälle entsteht, das jedoch wegen unterschiedlicher Widerstände unterschiedlich ist, so daß zwischen den Kanälen Falschluft strömen kann, was durch geeignete Abdichtungsmaßnahmen zu verhindern ist.

Undichtigkeiten zwischen Unterwagenkanal und Brennkanal würden sich insbesondere in der Aufheizzone, wo im Brennkanal Unterdruck herrscht, nachteilig auswirken, weil einerseits durch Falschluft aus dem Unterwagenkanal Brenngut gekühlt wird und die Aufheizung relativ spät und dann zu steil in der Brennzone erfolgt, andererseits durch Falschluft der Gasmassestrom vergroßert wird, ohne daß das Wärmeangebot vergrößert wird, so daß der Wärmebedarf des Ofens entsprechend ansteigt.

In der Brennzone ist in der Regel Falschluft aus dem Unterwagenkanal nicht zu befürchten, weil die Brennzone druckneutral durchfahren wird. In der Kühlzone des Tunnelofens ist Falschluft aus dem Unterwagenkanal keinesfalls nachteilig.

Der Temperaturanstieg des Unterwagenkanals verläuft nämlich so, daß erst gegen Ende der Brennzone, bei sehr schnell durchfahrenden Öfen sogar erst gegen Ende der Kühlzone die höchste Temperatur erreicht wird. Eine Unterwagenkühlung in der Aufheizzone des Tunnelofens ist dagegen nicht erforderlich.

Die beim Tunnelofenbau in der keramischen Industrie gebräuchliche Form, den Wagenzug zu dichten, ist, an den Längsseiten der Wagen Schürzen vorzusehen, die in Sandrinnen im Fußsockel der Seitenwände des Ofens eintauchen, so daß durch den Sand gebildete, geschlossene Barrieren in der Länge des Ofens entstehen, die den Druckausgleich zwischen Unterwagenkanal und Brennkanal verhindern sollen. Die Wagenstöße werden mit Schnüren aus elastischem Material gedichtet (siehe Lingl-Prospektblatt F 045/3.7.82).

Nachteilig ist hierbei jedoch, daß die Sandschürzen aus baulichen und Kostengründen nur eine relativ geringe Eintauchtiefe haben können, daß der Sand aber, der - um nicht fortgezogen zu werden - relativ grob sein muß, gasdurchlässig ist, so daß die Dichtung nur mangelhaft ist. Außerdem wird Kühlluft im Unterwagenkanal von der Ausfahrt- zur Einfahrtseite des Ofens, also auch durch die Aufheizzone, gezogen.

Aus der ER-OS 0 086 693 ist ein Ofenwagendichtsystem bekannt, bei dem die Ofenwagen als nach unten offener Kasten mit rundumlaufenden Blechschürzen ausgebildet sind, wobei der Wagenzug in einem Flüssigkeitsbad läuft, so daß eine durchgehende hydraulische Dichtung unter dem Ofenwagenzug entsteht, wobei die Flüssigkeit zur Kühlung umgewälzt wird. Nachteilig bei diesem System sind jedoch die an der Ofenein- und -ausfahrt erforderlichen Niederlaß- und Hubgeräte, um die Ofenwagen in die mit Flüssigkeit gefüllte Wanne abzusenken oder herauszuheben. Nachteilig ist auch die mangelnde Abstufung der Kühlleistung der Flüssigkeit in der durchgehenden Wanne, so daß z.B. in der Aufheizzone des Ofens, wo eine Unterwagenkühlung weder notwendig noch zweckmäßig ist, ebenfalls Wärme aus dem Brennkanal abgeführt wird.

Der Erfindung liegt die Aufgabe zugrunde, eine Unterwagenkühlung von Ofenwagen in einem Tunnelofen zu schaffen, die eine gezielte Kühlung der Unterwagenteile ermöglicht bei geringstmöglicher Falschluft für den Brennkanal in der Aufheizzone.

Diese Aufgabe wird durch die im Patentanspruch 1 gekennzeichneten Maßnahmen gelöst.

Eine zweckmäßige Vorrichtung zur Durchführung des Verfahrens nach Anspruch 1 ist in den Ansprüchen 3 bis 10 enthalten.

Die mit der Erfindung erzielbaren Vorteile bestehen darin, daß insbesondere in der Aufheizzone ein Druckgefälle zwischen Brennkanal und Unterwagenkanal abgebaut wird, so daß dort Falschluft weitestgehend vermieden wird. Sie bestehen weiterhin darin, daß eine intensive Unterwagenkühlung im Bereich hoher Temperaturen erreicht wird.

Bei einem unterhalb der Schürzen durchgehend vertieften Unterwagenkanal strömt die Kühlluft in Längsrichtung des Tunnelofens.

Es hat sich dabei überraschend gezeigt, daß trotz der Schürzen im Oberteil des vertieften Unterwagenkanals die Kühlluft an die Unterwagenteile gelangt und die erforderliche Kühlung sicherstellt.

Bei Unterteilung des vertieften Unterwagenkanals in Abschnitte ist unterschiedliche Kühlung der Abschnitte in dem von der Temperatur abhängigen Maß möglich. Die Unterteilung des Unterwagenkanals vermeidet eine Strömung in Längsrichtung, läßt aber einen Druckausgleich zwischen Brennkanal und Unterwagenkanal zu, so daß sich mittels der Kühlrohre die Kühlung der Unterwagenteile durch Konvektionsströmung der Luft einstellt. Die Kühlung läßt sich durch Bemessung der Kühlmittelmenge in den Rohren steuern.

Sandrinnen oder ähnliche Dichtmittel erübrigen sich. Die Ofenwagen können innerhalb und außerhalb des Tunnelofens in gleicher Ebene transportiert werden, so daß der Wagenumlauf mit konventionellen Mitteln gestaltet werden kann und auch bestehende Anlagen im Sinne der Erfindung umrüstbar sind.

Beispielsweise Ausführungsformen nach der Erfindung sind im folgenden anhand der Zeichnung beschrieben.

Es zeigen:
Fig. 1 schematisch eine Querschnittsansicht des Tunnelofens mit Ofenwagen;
Fig. 2 schematisch einen Längsschnitt durch den Tunnelofen mit Ofenwagenzug im Kühlbereich mit unterteiltem Unterwagenkanal;
Fig. 3 schematisch einen Längsschnitt durch den Tunnelofen mit Aufheiz-, Brenn- und Kühlzone und mit durchgehendem Unterwagenkanal im Kühlbereich des Tunnelofens;
Fig. 4 schematisch einen Querschnittsansicht.des Ofens im Kühlbereich mit durchgehend vertieftem Unterwagenkanal.

Der aus Ofenwagen 1 bestehende Wagenzug 2 wird dicht geschlossen und gleisgebunden durch den Tunnelofen geschoben und bildet den unteren Abschluß des Brennkanals 4, der durch den Wagenzug 2 zum Unterwagenkanal 5 getrennt ist. Die Ofenwagen 1 sind an ihren Stirnseiten mit Schürzen versehen, die gegen die Ofenwände 7 schleifend dichten. Eine Kragschicht 15 an den Seiten der Ofenwagen 1 aus weichen Isoliersteinen, in geringem Abstand zu einer Kragschicht 14 an den Ofenwänden 7, ist als Strahlungsbarriere vorgesehen. Das Ofenfundament 8 ist in einem höchstens ab Mitte der Brennzone beginnenden und über die Kühlzone sich erstreckenden Bereich des Ofens 3 als Wanne ausgebildet, wobei der Boden des Fundamentes 8 so weit abgesenkt ist, daß ein durchgehender vertiefter Unterwagenkanal 5' unterhalb der Schürzen 6 entsteht.

Nach der einen Ausführungsform ist am Ende der Kühlzone III im vertieften Unterwagenkanal 5' ein Ventilator 16 angeordnet, mit dem Kühlluft in den vertieften Unterwagenkanal 5' eingeblasen wird, die im Bereich der Brennzone 11 durch eine Öffnung 17 abführbar ist. Die Öffnung 17 ist mittels einer Klappe 18 verschließbar, die manuell oder über die Temperatur im vertieften Unterwagenkanal 5' steuerbar ist. Die Leistung des Ventilators 16 wird über die Druckdifferenz zwischen dem vertieften Unterwagenkanal 5' und dem Brennkanal 4 im Bereich der Brennzone 11 gesteuert, wobei die Druckdifferenz möglichst gleich zu halten ist.

Nach der anderen Ausführungsform ist der vertiefte Unterwagenkanal 5' durch Trennwände 9 in einem Abstand A zueinander unterteilt, der dem Ofenwagenvorschub bzw. dem Vielfachen des Wagenvorschubs beim intermittierend beschickten Ofen entspricht, wobei die Trennwände 9 bis auf Gleiskopfhöhe hochgezogen sind, so daß allenfalls ein geringer Abstand zwischen Schürze 6 und Trennwand 9 entsteht. Die Ofenwagengleise 10 werden mit Trägern 11 zur Überbrückung der so entstandenen Kammern 12 gestützt, in denen Kühlrohre 13 direkt unter den Trägern 11 so angeordnet sind, daß eine natürliche Umwälzung der Luft in den Kammern 12 entsteht, die abschnittsweise in Kammerlänge oder einem Vielfachen derselben in ihrer Intensität und damit Kühlwirkung sich einstellt.

Zwischen Unterwagen- und Brennkanal ist zwar eine Strahlungsbarriere aber keine Gasdichtung vorhanden, so daß ein Druckausgleich erfolgen kann.

Im Unterwagenkanal wird Luft weder zu- noch abgeführt. Der allenfalls verbleibende geringe Spalt zwischen Schürzen 6 und Ofenwänden 7 bzw. Trennwänden 9 läßt also eine nennenswerte Längsströmung nicht zu.

## Patentansprüche

1. Verfahren zur Unterwagenkühlung von Ofenwagen in einem einen Brennkanal (4) oberhalb der Ofenwagen (1) und einen durch Fundament (8), Ofenwände (7) und Unterwagenteile gebildeten Unterwagenkanal (5) unterhalb der Ofenwagen (1) aufweisenden Tunnelofen mit Hilfe einer Luftströmung im Unterwagenkanal (5), wobei die Luftströmung in einem mindestens ab Mitte der Brennzone (11) und über die Kühlzone (111) sich erstreckenden Kühlbereich des Ofens die Unterwagenteile kühlt, deren Intensität und damit Kühlwirkung steuerbar ist und die Luftströmung im Unterwagenkanal in der Aufheizzone (1) und höchstens bis zur Mitte der Brennzone (11) verhindert ist.

2. Vorrichtung zur Durchführung des Verfahrens nach Anspruch 1, bestehend aus einem, eine Aufheizzone (I), eine Brennzone (11) und eine Kühlzone (111) aufweisenden Tunnelofen, welcher mit einem Brennkanal (4) oberhalb von Ofenwagen (1) und einem durch Fundament (8), Ofenwände (7) und Unterseite der Ofenwagen (1) gebildeten Unterwagenkanal, sowie mit an den Ofenwagen angeordneten, in Richtung des Fundaments (8) ragenden Schürzen versehen ist, dadurch gekennzeichnet, daß die Schürzen (6) nur an der Stirnseite mindestens eines der benachbarten Ofenwagen (1) gegen die Ofenwände (7) schleifend und mit allenfalls geringem Abstand zum Boden des Fundamentes (8) des Ofens (3) herabreichend angebracht sind und Abschnitte des Unterwagenkanals (5) in Ofenwagenlänge bilden und daß im Kühlbereich des Ofens (3) der Fundamentboden, einen vertieften Unterwagenkanal (5') in Form einer Wanne unterhalb des Bereichs der Schürzen (6) bildend, abgesenkt ist und in dem vertieften Unterwagenkanal eine die Unterseiten der Ofenwagen beaufschlagende Kühleinrichtung (13 bzw. 16) angeordnet ist.

3. Vorrichtung nach Anspruch 2, dadurch gekennzeichnet, daß als Kühleinrichtung ein Ventilator (16) am Ausgang der Kühlzone (111) vorgesehen ist, durch den Luft in den durchgehend vertieften Unterwagenkanal (5') geblasen wird, die durch eine verschließbare Öffnung (17) am Eingang des vertieften Unterwagenkanals (5') abgeführt wird.

4. Vorrichtung nach Anspruch 3, dadurch gekennzeichnet, daß die Öffnung (17) durch eine Klappe (18), manuell oder über eine bestimmte Temperatur im vertieften Unterwagenkanal (5') automatisch gesteuert, verschließbar ist.

5. Vorrichtung nach den Ansprüchen 3 und 4, dadurch gekennzeichnet, daß die Leistung des Ventilators (16) über eine möglichst auf Null zu haltende Druckdifferenz zwischen dem vertieften Unterwagenkanal (5') und dem Brennkanal (4) im Bereich der Brennzone (11) regelbar ist.

6. Vorrichtung nach Anspruch 2, dadurch gekennzeichnet, daß in dem in Form einer Wanne ausgebildeten, vertieften Unterwagenkanal (5') als Kühleinrichtung einen Wärmeaustauscher bildende Kühlrohre (13) angeordnet sind.

7. Vorrichtung nach Anspruch 6, dadurch gekennzeichnet, daß der in Form einer Wanne vertiefte Unterwagenkanal (5') durch Trennwände (9) in einem Abstand (A), der dem Wagenvorschub bzw. dem Vielfachen des Wagenvorschubes beim intermittierend beschickten Ofen (3) entspricht, in Einzelwannen (12) unterteilt ist, wobei in den Einzelwannen Kühlrohre (13) vorgesehen sind.

8. Vorrichtung nach Anspruch 7, dadurch gekennzeichnet, daß die Trennwände (9) bis auf Gleiskopfhöhe hochgezogen sind und die Schürzen (6) an die Trennwände (9) eng anstoßen.

9. Vorrichtung nach den Ansprüchen 2 bis 8, dadurch gekennzeichnet, daß zwischen den Längsseiten der Ofenwagen (1) und den Ofenwänden (7) eine Druckausgleich zwischen Brennkanal (4) und Unterwagenkanal (5, 5') zulassende Strahlungsbarriere (14, 15) vorgesehen ist.

10. Vorrichtung nach Anspruch 9, dadurch gekennzeichnet, daß die Strahlungsbarriere aus wenigstens einer Kragschicht (15) aus weichen Isoliersteinen an den Längsseiten der Ofenwagen (1) und aus wenigstens einer ebensolchen Kragschicht (14) an den Ofenwänden (7) besteht, wobei beide Kragschichten (14, 15) einen geringen Abstand zueinander haben.

## Claims

1. A process for under-car cooling of kiln cars in a tunnel kiln having a firing channel (4) above the kiln cars (1) and an under-car channel below the kiln cars, formed by foundation (8), kiln walls (7) and under-car parts, by means of an airflow in the under-car channel (5), whereby the airflow is cooling the under-car parts at least in an cooling area of the kiln extending from the middle of the firing area (II) and the cooling area (III), the intensity and therefore the cooling effect of which is controllable and the airflow in the under-car channel in the heating zone (11) and at most up to the middle of the firing zone (II) is prevented.

2. A device for the realization of the process, as claimed in claim 1, consisting of a tunnel kiln having a heating zone (I), a firing zone (II) and a cooling zone (III), which is provided with a burner channel (4) above the kiln car (1) and a under-car channel formed by foundation (8), kiln walls (7) and the underside of the kiln cars (1) as well as baffles, arranged at the kiln car in the direction of the foundation, characterized in that the baffles (6) are attached only at the front side of at least one of the neighbouring kiln cars (1) sliding and projecting at most at a low distance to the front of the kiln (3) and forming sections of the under-car channel (5') in the length of the kiln car and that the floor of the foundation which is lowered, forms an immerged under-car channel (5) in the design of a tub below the area of the baffles (6) and a cooling device (13 resp. 16) against the underside of the kiln cars is arranged in the immerged under-car channel.

3. A device as claimed in claim 2, characterized in that a fan (16) is intended as cooling device at the exit of the cooling zone (III), through which air is blown into the continuously lowered under-car channel (5'), which is drawn off by means of a lockable opening (17) at the entrance of the lowered under-car channel (5').

4. A device as claimed in claim 3, characterized in that the opening (17) can be closed by means of a shutter (18), manually or controlled automatically over a certain temperature in the lowered under-car channel (5').

5. A device as claimed in claims 3 and 4, characterized in that the capacity of the fan (16) is controllable over a pressure difference to be hold possibly at zero, between the lowered under-car channel (5') and the firing channel (5') in the area of the firing zone (III).

6. A device as claimed in claim 2, characterized in that in the lowered under-car channel (5') in form of a tub, cooling pipes (13) forming a heat exchanger, are arranged.

7. A device as claimed in claim 6, characterized in that the lowered under-car channel (5') in form of a tub, is intended to be separated in single tubs (2) by separating walls (9), in a distance (A), which is corresponding to the pushing distance, resp. the multiple of the pushing distance in the intermittent charged kiln (3) , whereby cooling pipes (13) are planned in the single tubs.

8. A device as claimed in claim 7, characterized in that the separating walls (9) are drawn up to the hight of the rail head and the baffles (6) are in close contact to the separating walls (9).

9. A device as claimed in claims 2 to 8, characterized in that a heat radiation barrier (14, 15), admitting a pressure compensation between the firing channel (4) and the under-car channel (5, 5') is intended between the side walls of the kiln cars (1) and the kiln walls.

10. A device as claimed in claim 9, characterized in that the heat radiation barrier is consisting of at least 1 kiln ledge (15) of soft insulating bricks alongside the kiln cars (1) and of at least the same kiln ledge (14) at the kiln walls (7), whereby both kiln ledges have got only a little distance from each other.

## Revendications

1. Procédé pour le refroidissement sous-wagon des wagons de four dans un four tunnel montrer un canal de cuisson au-dessus des wagons de four et un canal de sous-wagon, formé par les fondations (8), murs de four (7) et parts des sous-wagons, à l'aide d'un courant d'air dans le canal de sous-wagon à l'occasion de laquelle ce courant d'air refroidisse les parts des sous-wagons dans une région de refroidissement du four s'entendrant au moins du milieu de la région de cuisson (II) et la région de refroidissement, l'intensité et avec cela l'effet refroidissant est réglable et le courant d'air dans le canal de sous-wagon est empêché jusqu'au milieu de la région cuisson (II).

2. Dispositif pour l'execution du procédé selon la revendication 1, composé d'un four tunnel montrant une zone de chauffage (I), une zone de cuisson (II) et une zone de refroidissement qui est garni d'un canal de cuisson (4) au dessus du wagon de fur (1) et un canal de sous-wagon formé par les fondations (8), murs de four (7) et le dessous des wagons de four (1), ainsi que des bavettes arrangées au wagons de four à la direction des fondations, caractérisé par cela que les bavettes (6) sont placées seulement à la front au moins d'un wagon de four (1) voisin, traînant et tout au plus avec peu de distance du sol des fondations (8) du four (3) et formant sections de canal de sous-wagon (5) dans la longueur du four et que le sol des fondations, former un canal de cuisson approffondit, dans la forme d'une cuve (5') au dessus de la région des bavettes est creusé et une installation de refroidissement (13 resp. 16), réfroider le dessus des wagons de four, est arrangée dans le canal de sous-wagon creusé.

3. Dispositif selon revendication 2, caractérisé par cela qu'un ventilateur (16) à la sortie de la zone de refroidissement (III) est prévu par lequel l'air est soufflé dans le canal de sous-wagon (5') continuellement creusé qui est emmené par l'ouverture (17) qui peut être fermée, à l'entrée du canal de sous-wagon (5') creusé.

4. Dispositif selon revendication 3, caractérisé par cela que l'ouverture (12) peut être fermé par un clapet, réglé manuellement ou automatiquement par une certaine température dans le canal de sous-wagon (5') creusé.

5. Dispositif selon revendications 3 et 4, caractérisé par cela que la puissance du ventilateur (6) est réglable par une différence de pressure qui doit être tenu en zero, si possible, entre le canal de sous-wagon (5') creusé et le canal de cuisson (5) dans la région de cuisson (II).

6. Dispositif selon revendication 2, caractérisé par cela que des tuyaux de refroidissement, former un appareil d'échange de chaleur comme installation refroidissante, sont arrangés dans le canal de sous-wagon (5') creusé en forme d'une cuve.

7. Dispositif selon revendication 6, caractérisé par cela que le canal de sous-wagon (5') dans la forme d'une cuve, est séparé par des cloisons (9) dans des cuvés individuels, à une distance (A), correspondante le poussé de wagon de four resp. le multiple du poussé de wagon de four chargé intermittent (3), à l'occasion de laquelle des tuyaux de refroidissement sont prévus.

8. Dispositif selon revendication 7, caractérisé par cela que les cloisons (9) sont levés jusqu'à l'hauteur des rails et les bavettes heurtent édroite- ment contre les cloisons (9).

9. Dispositif selon revendications 2 à 8, caractérisé par cela que entre les côtés le long du four (1) et les murs du four, une barrière de rayonnement est prévu, permettant une compensation de pression entre le canal de cuisson (4) et le canal de sous-wagon (5, 5').

10. Dispositif selon revendication 9, caractérisé par cela que la barrière de rayonnement consiste au moins d'une assise de pièrres (15) consistant des pièrres isolantes molles, aux côtés de long des wagons de four et au moins une assise de pièrres (14) pareille aux murs du four (7), à l'occasion de laquelle les deux assises de pièrres (14, 15) ont une petite distance.
